# EUROPÄISCHE PATENTSCHRIFT

(11) **EP 4 355 930 B1**
(45) Veröffentlichungstag und Bekanntmachung des Hinweises auf die Patenterteilung: **30.04.2025**
(21) Anmeldenummer: 22726588.1
(22) Anmeldetag: 20.05.2022
(51) Int. Cl.: C25B 1/04, C25B 9/65, C25B 9/75, H01M 8/026

(54) **ELEKTRODENPLATTE FÜR EINE ELEKTROLYSE-ANLAGE**
ELECTRODE PLATE FOR AN ELECTROLYSIS SYSTEM
PLAQUE D'ÉLECTRODE D'UNE INSTALLATION D'ÉLECTROLYSE

(30) Priorität: 16.06.2021 DE 102021115582; 19.05.2022 DE 102022112593
(43) Veröffentlichungstag der Anmeldung: 24.04.2024
(73) Patentinhaber: Schaeffler Technologies AG & Co. KG, 91074 Herzogenaurach (DE)
(72) Erfinder: EHMANN, Marcel, 91052 Erlangen (DE); WEHNER, Benedikt, 97650 Fladungen (DE); JURJANZ, Ramon, 96155 Buttenheim (DE); KELLER, Torsten, 91093 Heßdorf (DE)
(86) Internationale Anmeldenummer: PCT/DE2022/100387
(87) Internationale Veröffentlichungsnummer: WO 2022/262894

(56) Entgegenhaltungen:
- EP-A2- 1 516 383
- CN-A- 110 571 451
- US-B1- 6 586 128
- ROSHANDEL R ET AL: "Simulation of an innovative flow-field design based on a bio inspired pattern for PEM fuel cells", RENEWABLE ENERGY, PERGAMON PRESS, OXFORD, GB, vol. 41, 5 October 2011 (2011-10-05), pages 86 - 95, XP028344244, ISSN: 0960-1481, [retrieved on 20111013], DOI: 10.1016/J.RENENE.2011.10.008
- MANSO A P ET AL: "Influence of geometric parameters of the flow fields on the performance of a PEM fuel cell. A review", INTERNATIONAL JOURNAL OF HYDROGEN ENERGY, vol. 37, no. 20, 11 December 2012 (2012-12-11), pages 15256 - 15287, XP028940168, ISSN: 0360-3199, DOI: 10.1016/J.IJHYDENE.2012.07.076

## Beschreibung

Die Erfindung betrifft eine zur Verwendung in einem Elektrolysesystem vorgesehene Elektrodenplatte. Ferner betrifft die Erfindung ein Verfahren zur Herstellung einer Elektrodenplatte für ein Elektrolysesystem, insbesondere zur Produktion von Wasserstoff.

Eine Vorrichtung zum Erzeugen von Wasserstoff mittels Elektrolyse ist beispielsweise in der EP 2 507 410 B1 beschrieben. Die beschriebene Elektrolyseanlage soll dazu geeignet sein, mit Wasser betrieben zu werden, welches aus einer Salz-, Brack- oder Süßwasserquelle entnommen wird. Das Wasser wird hierbei einem Trägergasstrom zugeführt, so dass wenigstens ein Teil des Wassers in verdunsteter Form im Trägergasstrom aufgenommen wird. Der auf diese Weise beladene Trägergasstrom wird schließlich einem Elektrolysator zugeführt.

Aus der EP 1 587 760 B1 ist eine Elektrolysezelle bekannt, welche mehrere Elektrolyseplatten umfasst. Die Elektrolyseplatten sind hierbei innerhalb eines Gehäuses an Nuteneinrichtungen befestigt. Das Gehäuse der bekannten Elektrolysezelle weist einen Einlass und ein Auslass auf, um den Durchfluss eines Fluids zu ermöglichen. In dem Gehäuse ist eine Vielzahl an Platten in gestapelter Form angeordnet.

Eine in der DE 199 56 787 A1 beschriebene Elektrolyseplatte besteht aus einem äußeren, nicht-leitenden Rahmen und einer darin gelagerten, elektrisch leitfähigen, bipolaren Graphitplatte. Zur Zwangsführung von Elektrolytlösungen im Bereich einer Elektrolytzuführung sind Kunststoffschürzen vorgesehen.

Eine aus der DE 10 2013 225 159 B4 bekannte Anordnung elektrochemischer Zellen, welche beispielsweise zur Durchleitung von Wasser oder wässrigen Elektrolyten vorgesehen ist, umfasst Grundelemente in Form flächiger Gebilde, die eine Netzstruktur aufweisen oder aus einem porösen Werkstoff gebildet sind. Mehrere Grundelemente sind übereinander angeordnet, wobei Randbereiche der Grundelemente mit Hilfe einer Füllmasse fluiddicht verbunden sind.

Verschiedene in den Dokumenten WO 2019/121947 A1 und WO 2020/030644 A1 beschriebene elektrochemische Systeme weisen jeweils Anordnungen aus mehreren Separatorplatten auf, durch die Fluidräume begrenzt sind. Bei den beschriebenen elektrochemischen Systemen kann es sich um Brennstoffzellen oder Elektrolysezelle handeln.

Die EP 3 725 916 A1 offenbart eine zur Verwendung in einer Vorrichtung zur Generierung von Wasserstoff vorgesehene Elektrolyseplatte, welche eine Öffnung zur Durchleitung von Gas aufweist, wobei Ränder der Öffnung mit einem elektrisch nicht leitfähigen Material abgedeckt sind.

Aus der EP 3 575 442 A1 ist ein bipolares elektrisches Gefäß bekannt, welches zur Herstellung von Wasserstoff vorgesehen ist. Die Anode und/oder Kathode des Gefäßes ist als poröse Elektrode ausgebildet. Bei einer Membran des bipolaren Gefäßes handelt es sich um eine poröse Membran mit anorganischen Bestandteilen. Die Vorrichtung nach der EP 3 575 442 A1 soll zur alkalischen Elektrolyse geeignet sein. Methoden zur Einbindung von Wasserstoffelektrolysesystemen in umfassendere Systeme, in denen ein Energie- und/oder Medienfluss stattfindet, sind zum Beispiel in den Dokumenten WO 2014/144556 A1 und DE 20 2011 102 525 U1 beschrieben.

US 6 586 128 offenbart eine Elektrodenplatte für ein Elektrolysesystem aus Metallblech, mit einem ein Aktivfeld umgebenden Rahmenbereich, welcher ebenso wie das Aktivfeld eine rechteckige Grundform aufweist und wobei der Rahmenbereich in einer Basisebene des unverformten Metallblechs ausgebildet ist, wobei das Aktivfeld eine Prägestruktur (75, 76) in Form einzelner, ausgehend von der Basisebene verschieden vertiefter Prägeelemente einschließlich einer Vielzahl an wellenartigen Prägeleisten aufweist, die in einer Zeilen- und Spaltenanordnung derart positioniert sind, dass sowohl in Zeilen- als auch in Spaltenrichtung jeweils alternierend vertiefte lineare Prägeleisten ausgebildet sind, wobei sämtliche Prägeleisten einer Zeile in gleicher Weise gegenüber den Längsseiten des Aktivfeldes und einer dazu parallelen Durchflussrichtung schräg gestellt sind und die Prägeleisten (14, 15) der nächsten Zeile die betragsmäßig gleiche Schrägstellung aufweisen. (siehe D1, Abbildung 6, Spalte 8, Zeilen 20-31). Eine ähnlich aber völlig lineare Elektrodenplatte ist aus Abbildung 4 bekannt.

Der Erfindung liegt die Aufgabe zugrunde, die Herstellung von Elektrolyseplatten in Form von Elektrodenplatten gegenüber dem Stand der Technik weiterzuentwickeln, wobei fertigungstechnischen ebenso wie elektrotechnischen und strömungstechnischen Aspekten Rechnungen getragen werden soll.

Diese Aufgabe wird erfindungsgemäß gelöst durch eine Elektrodenplatte mit den Merkmalen des Anspruchs 1. Ebenso wird die Aufgabe gelöst durch ein Verfahren zur Herstellung einer Elektrodenplatte gemäß Anspruch 10. Im Folgenden im Zusammenhang mit dem Herstellungsverfahren erläuterte Ausgestaltungen und Vorteile gelten sinngemäß auch für die Vorrichtung, das heißt für die in einem Elektrolyseur zu verwendende Elektrodenplatte, und umgekehrt.

Die Elektrodenplatte weist einen Rahmenbereich auf, der ein Aktivfeld umgibt, an welchem in der fertiggestellten Anlage, das heißt im Elektrolyseur, elektrochemische Reaktionen ablaufen. Das Aktivfeld ist dreidimensional strukturiert. Auf den Rahmenbereich trifft dies in typischen Ausgestaltungen nicht zu. Dieser ist eben ausgestaltet und wird durch unverformtes, ebenes Metallblech gebildet, das eine Basisebene ausbildet. Das Aktivfeld hat ebenso wie der Rahmenbereich und damit die gesamte Elektrodenplatte eine rechteckige, typischerweise nicht quadratische Grundform. Mehrere Elektrodenplatten sind dazu vorgesehen, zu einem Stapel an Elektrolysezellen zusammengebaut zu werden.

Im Aktivfeld ist eine Prägestruktur in Form von einzelnen, ausgehend von der Basisebene erhabenen und vertieften Prägeelementen einschließlich einer Vielzahl an linearen, also geradlinig verlaufenden Prägeleisten gegeben. Die linearen Prägeleisten sind hierbei in einer Zeilen- und Spaltenanordnung derart positioniert, dass sowohl in Zeilen- als auch in Spaltenrichtung jeweils alternierend erhabene und vertiefte lineare Prägeleisten ausgebildet sind, wobei sämtliche linearen Prägeleisten einer Zeile in gleicher Weise gegenüber den Längsseiten des Aktivfeldes und einer dazu parallelen Durchflussrichtung für Fluide schräg gestellt sind und die linearen Prägeleisten der nächsten Zeile die gegensinnige, betragsmäßig gleiche Schrägstellung aufweisen. Die Prägeleisten tragen sowohl zur mechanischen Stabilität der Elektrodenplatte als auch zur Strömungsleitung bei. Ferner ermöglichen sie die Leitung elektrischer Ströme über das eingesetzte Metallblech. Die Anordnung der linearen Prägeleisten, die in einem Fischgrätmuster erfolgt, ermöglicht eine besonders gleichmäßige Strömungs- und Fluidverteilung hinsichtlich der vorbeiströmenden Fluide im Bereich der Oberfläche der Elektrodenplatte. Weiterhin bringt die Umformung des Metallblechs aus der Basisebene heraus in beide Richtungen senkrecht zur Basisebene einen enormen Zugewinn an mechanischer Stabilität der Elektrodenplatte mit sich, die den Einsatz besonders dünner Metallbleche, insbesondere im Bereich von 150 µm bis 500 µm, erlaubt.

An die linearen Prägeleisten der Elektrodenplatte können weitere Bestandteile der Elektrolysezellen, beispielsweise Gasdiffusionslagen, angrenzen. Die Grenzbereiche zwischen den langgestreckten linearen Prägeleisten und den weiteren Bestandteilen sind hierbei flächig ausgebildet, was sowohl hinsichtlich mechanischer Belastungen als auch hinsichtlich des Flusses elektrischer Ladungen von Vorteil ist. Dies ist insbesondere bei großtechnischen Elektrolyse-Anlagen zur Herstellung von Wasserstoff relevant.

Gemäß einer fertigungstechnisch vorteilhaften Ausgestaltung ist durch jeweils zwei Zeilen an linearen Prägeleisten ein Sub-Cluster der Prägestruktur gebildet, wobei insgesamt beispielsweise mindestens vier derartige Sub-Cluster hintereinandergeschaltet sind. Die Hintereinanderschaltung bezieht sich auf die Strömungsrichtung des Fluids oder Elektrolyten, welche in typischer Ausgestaltung der Längsrichtung der Elektrodenplatte entspricht. Ebenso sind Varianten realisierbar, in welchen ein Sub-Cluster aus mehr als zwei Reihen an linearen Prägeleisten aufgebaut ist. In jedem Fall kann der Abstand zwischen zwei Sub-Clustern zum Beispiel mindestens 5% und höchstens 10% der in Längsrichtung der Elektrodenplatte zu messenden projizierten Länge der in einer Zeile angeordneten linearen Prägeleisten entsprechen.

Die Prägeelemente, welche neben linearen Prägeleisten insbesondere auch Prägepunkte darstellen können, haben im Vergleich zur Länge und Breite des Aktivfeldes in zahlreichen möglichen Gestaltungen der aus Metallblech, zum Beispiel aus nichtrostendem Stahl oder Titan, geformten Elektrodenplatte vergleichsweise geringe Abmessungen. Beispielsweise sind in jeder Zeile mindestens drei erhabene und mindestens drei vertiefte Prägeelemente, insbesondere lineare Prägeleisten, angeordnet.

Im Ein- und/oder Auslaufbereich des Fluids oder Elektrolyten, das heißt in der ersten und letzten Zeile der Prägestruktur, können die erhabenen linearen Prägeleisten die volle, auch bei den linearen Prägeleisten der übrigen Zeilen gegebene Länge aufweisen, wogegen die vertieften linearen Prägeleisten als stark verkürzte, insbesondere höchstens halb so lange lineare Prägeleisten ausgebildet sind, wobei die Verkürzung der vertieften linearen Prägeleisten zum Rand der Prägestruktur hin gegeben ist. In entsprechender Weise ist es möglich, am eingangsseitigen und/oder ausgangsseitigen Rand der Prägestruktur die erhabenen linearen Prägeleisten zu verkürzen, während die vertieften linearen Prägeleisten in unverkürzter Form vorliegen. Die einseitige Verkürzung der linearen Prägeleisten ist in jedem Fall nutzbar, um ein Bauteil des Elektrolysestacks, zum Beispiel einen Rahmen oder eine Dichtung, in flächigen Kontakt mit der Elektrodenplatte zu bringen.

Gemäß einer möglichen Weiterbildung unterscheidet sich die Höhe der erhabenen linearen Prägleisten von der Höhe der vertieften linearen Prägeleisten, wobei die Erscheinung einer linearen Prägeleiste als "erhaben" oder "vertieft" stets davon abhängt, von welcher Seite des Metallblechs aus die lineare Prägeleiste betrachtet wird. Statt "Höhe der Prägeleisten" wird auch der Begriff "Prägetiefe" verwendet. Die Prägetiefe ist orthogonal zur Basisebene des unverformten Metallblechs zu messen. Durch die sich unterscheidenden Prägetiefen zur einen und zur anderen Seite des Metallblechs hin ist eine Asymmetrie der Prägestruktur gegeben. Diese Asymmetrie ist nutzbar, um auf der kathodischen und anodischen Seite der Elektrodenplatte gezielt unterschiedliche Strömungsverhältnisse einzustellen. Insbesondere beträgt die Differenz zwischen der auf der kathodischen Seite gegebenen Prägetiefe und der auf der anodischen Seite gegebenen Prägetiefe mehr als die, von der Basisebene des Metallblechs aus zu messende, Blechstärke des Metallblechs.

Allgemein ist die Elektrodenplatte durch umformende Verfahren rationell herstellbar, indem eine Vielzahl einzelner Prägeelemente erzeugt wird, welche zu beiden Seiten der Elektrodenplatte hin unterschiedlich weit aus den Oberflächen des unverfomten Metallblechs herausragen und zusammen auf jeder Seite der Elektrodenplatte ein Fischgrätmuster beschreiben.

Die Elektrodenplatte einschließlich der als Fischgrätmuster vorliegenden Strukturierung kann mit einer ein- oder mehrlagigen Beschichtung versehen sein. Hierbei ist nicht notwendigerweise die gesamte Elektrodenplatte in einheitlicher Weise beschichtet. Insbesondere kann eine Beschichtung ausschließlich im Aktivfeld, nicht jedoch im Rahmenbereich, gegeben sein. Ebenso ist es möglich, den Rahmenbereich in vom Aktivfeld abweichender Weise zu beschichten.

In allen Ausführungsformen liegt ein Vorteil der Elektrodenplatte insbesondere darin, dass durch ein dreidimensionales, doppelseitig geformtes Design eine laminare, gleichmäßig über das Aktivfeld verteilte Medienströmung unterstützt wird. Die Erhebungen und Vertiefungen im Aktivfeld, sofern sie nicht lediglich punktförmig aus der Oberfläche herausragen, können stark modifiziert an eine Sinusform angelehnt sein. Im Unterschied zu einer sinusförmigen Profilierung können insbesondere Plateaus gegeben sein, welche in maximal von der Oberfläche des unverformten Metallblechs entfernten Ebenen liegen. Dies gilt sowohl für den Längsschnitt als auch für den Querschnitt durch eine lineare Prägeleiste. In beiden Fällen sind Flanken der linearen Prägleisten beispielsweise um einen Winkel von 30° bis 60° gegenüber der Ebene, in welcher die nicht oder nicht wesentlich verformte Oberfläche des Metallblechs liegt, schräg gestellt, womit eine im Schnitt trapezförmige Gestaltung in Längs- wie in Querrichtung gegeben sein kann.

In Draufsicht auf die Elektrodenplatte können die einzelnen linearen Prägeleisten beispielsweise um einen betragsmäßig einheitlichen Winkel von 45° ± 15° gegenüber den Längsseiten der Elektrodenplatte schräg gestellt sein. Zusammen mit der beschriebenen Längs- und Querschnittsgestaltung ergibt sich damit ein strömungsleitender Effekt, der auf die Vermeidung von Toträumen beim Betrieb des Elektrolyseurs ausgelegt ist, wobei insbesondere die Ausbildung von stationären Wirbeln in Vertiefungen minimiert ist.

Gemäß einer abgewandelten Ausführungsform ist die Anordnung, insbesondere fischgrätartige Anordnung, der schräg zur Strömungsrichtung des Fluids oder Elektrolyten gestellten linearen Prägeleisten von zwei an den Längsseiten des Aktivfeldes befindlichen Reihen an Prägeelementen, beispielsweise Prägepunkten, flankiert, welche in Spaltenrichtung der Prägestruktur ausgerichtet sind. Diese im Vergleich zu den linearen Prägeleisten kleinen, insbesondere nahezu punktuellen Prägeelemente, welche sich in jeweils einem Streifen am Rand der Aktivfeldes, das heißt am Übergang zum Rahmenbereich, befinden, haben den Effekt, dass in den betreffenden schmalen Bereichen eine Beruhigung der Strömung eintritt, insbesondere Strömungskomponenten orthogonal zur Längsrichtung der Elektrodenplatte im Vergleich zur Mitte des Aktivfeldes gedämpft werden.

Statt punktförmiger Erhebungen können in den seitlichen Bereichen des Aktivfeldes, welche sich vom Einströmbereich bis zum Ausströmbereich des Fluids oder Elektrolyten erstrecken, auch Prägeelemente vorhanden sein, welche jeweils eine V-Form beschreiben, wobei sich am Anfang und am Ende einer jeden Zeile an linearen Prägeleisten ein solches V-förmiges Prägeelement befindet. Hierbei sind die V-Schenkel der Prägeelemente auf die zeilenförmig aufgereihten linearen Prägeleisten zu gerichtet. Dies bedeutet, dass jede Zeile an schräg gestellten linearen Prägeleisten durch zwei V-förmige Prägeelemente in der Art eines Zeichens "spitze Klammer auf" und eines Zeichens "spitze Klammer zu" eingeschlossen ist. Die V-förmigen, als spitze Klammern erscheinenden Prägeelemente können derart dimensioniert sein, dass sie nur teilweise durch ein auf der Elektrodenplatte aufliegendes Bauteil des Elektrolysestacks abgedeckt sind. Das Bauteil, durch welches eine Rahmenstufe gebildet sein kann, befindet sich dabei außerhalb der Aktivfläche, wobei die rinnenartigen Vertiefungen, welche in Form der V-Schenkel gegeben sind, aus der Abdeckung hervorragen, während sich der mittige Knick eines jeden V-förmigen Prägeelementes unter der Abdeckung befindet. Durch diese Konstellation werden zwei Vorteile erreicht: Zum einen wird ein nicht funktionaler Medienstrom am Rand des Aktivfeldes weitgehend unterbunden; zum anderen wird ein geringer Medienstrom durch die Kanäle, welche durch die V-förmigen Prägeelemente gebildet sind, zugelassen, womit die Ansammlung von Fluiden in Toträumen vermieden wird.

Im gesamten Aktivfeld sorgt die Strukturierung der Elektrodenplatte dafür, dass der strömende Elektrolyt beziehungsweise das Fluid auch eine Bewegungskomponente normal zur Ebene, welche durch die Basisebene definiert ist, erfährt. Diese Strömungskomponenten von der Basisebene weg - oder auch zur Basisebene hin - werden unter anderem dadurch generiert, dass in Strömungsrichtung aufeinander folgende Zeilen an linearen Prägeleisten alternierend aus Prägeleisten aufgebaut sind, welche in einer ersten Zeile in einem einheitlichen Winkel gegenüber der Längsrichtung des Aktivfeldes angestellt sind und in der folgenden Zeile mit entgegengesetzter Orientierung und betragsmäßig gleichem Winkel ebenfalls schräg gestellt sind, wobei auch die bereits erwähnten Flankenwinkel, die bei jeder linearen Prägeleiste und auch bei den punktförmigen und eventuellen sonstigen Prägeelementen gegeben sind, eine Rolle spielen.

Nachfolgend werden mehrere Ausführungsbeispiele der Erfindung anhand einer Zeichnung näher erläutert. Hierin zeigen:
- Fig. 1: ein erstes Ausführungsbeispiel einer Elektrodenplatte für eine Elektrolyse-Anlage in Draufsicht,
- Fig. 2: ein zweites Ausführungsbeispiel einer Elektrodenplatte für eine Elektrolyse-Anlage in Ansicht analog Fig. 1,
- Fig. 3: ein Detail einer Prägestruktur einer Elektrodenplatte in Draufsicht,
- Fig. 4 und 5: die Prägestruktur in Schnittdarstellungen,
- Fig. 6: eine weitere Draufsicht auf die Prägestruktur mit schematischer Markierung der Schnittlinien (zu Fig. 4 und 5),
- Fig. 7: in perspektivischer Ansicht eine Elektrodenplatte mit V-förmigen Prägeelementen an den Längsseiten des Aktivfeldes,
- Fig. 8: in perspektivischer, rückseitiger Ansicht eine Elektrodenplatte mit stark verkürzten Prägeleisten im Ein- und Auslaufbereich des Aktivfeldes,
- Fig. 9: die Elektrodenplatte nach Fig. 7 in schematisierter Ansicht analog Fig. 6,
- Fig. 10: die Elektrodenplatte nach Fig. 8 in schematisierter Ansicht analog Fig. 9.

Die folgenden Erläuterungen beziehen sich, soweit nicht anders angegeben, auf sämtliche Ausführungsbeispiele. Einander entsprechende oder prinzipiell gleichwirkende Teile sind in allen Figuren mit dem gleichen Bezugszeichen gekennzeichnet.

Eine insgesamt mit dem Bezugszeichen 1 gekennzeichnete Elektrodenplatte ist aus Stahlblech hergestellt und zur Verwendung in einer nicht weiter dargestellten Elektrolyse-Anlage zur Wasserstoffproduktion, kurz auch als Elektrolysesystem 10 bezeichnet, vorgesehen. Hinsichtlich des prinzipiellen Aufbaus und der Funktion solcher Elektrolyse-Anlagen wird auf den eingangs zitierten Stand der Technik verwiesen.

Die Elektrodenplatte 1 ist aus einem Metallblech gebildet und hat eine rechteckige, nicht quadratische Form, wobei ein ebener Rahmenbereich 2 eine dreidimensional strukturierte Aktivfläche 3 umgibt. Im Rahmenbereich 2 befinden sich mehrere, im Ausführungsbeispiel kreisrunde Öffnungen 4, 5 unterschiedlicher Größe, die unter anderem zur Durchleitung von Medien oder zum Durchstecken von Zugankern zum Zusammenhalten eines Stapels an Elektrolysezellen nutzbar sind. Das Metallblech liegt im Rahmenbereich 2 unverformt in einer ebenen Plattenform vor. Das unverformte, ebene Metallblech bildet eine Basisebene E (vergleiche Figur 5), aus welcher heraus die Prägestrukturen 6 nach oben und unten aus der Basisebene E heraus geformt werden.

In der Aktivfläche 3 ist eine Prägestruktur 6 gegeben, die aus der Basisebene E der Elektrodenplatte 1 beidseitig herausragt. Auf einer ersten Seite 7 des Metallblechs ist die Prägestruktur 6 als erhabener Prägebereich 8 (vergleiche Figur 4), der sich aus der Basisebene E heraus dem Betrachter entgegen erhebt, bezeichnet. Die erhabenen Prägebereiche 8 wechseln sich mit vertieften Prägebereichen 9 ab, die sich ebenfalls aus der Basisebene E heraus, jedoch vom Betrachter weg erheben.

Die Prägestruktur 6 ist in Form von Sub-Clustern 11 gegliedert, wie insbesondere aus der Fig. 3 hervorgeht, die sich sowohl auf das Ausführungsbeispiel nach Fig. 1 als auch auf das Ausführungsbeispiel nach Fig. 2 bezieht. Insgesamt ist ein Zeilen-Spalten-Muster der Prägestruktur 6 gegeben, wobei jedes Sub-Cluster 11 zwei Zeilen an linearen Prägeleisten 14, 15 umfasst.

Beim Betrieb des Elektrolysesystems 10 entspricht die mit DR bezeichnete Durchflussrichtung des Elektrolyten der Längsrichtung des Aktivfeldes 3 sowie der gesamten Elektrodenplatte 1. Gegenüber der Durchflussrichtung DR sind die einzelnen Prägeleisten 14, 15 um einen betragsmäßig einheitlichen Winkel α von 45° ± 15° schräg gestellt. Die volle Länge einer jeden Prägeleiste 14, 15 ist mit L, die quer zur Durchflussrichtung DR projizierte, das heißt optisch verkürzte Länge mit L' bezeichnet. Der mit A' bezeichnete Abstand zwischen zwei Sub-Clustern 11 ist ebenso wie die Länge L' in Durchflussrichtung DR zu messen und beträgt 5% bis 10% der projizierten Länge L'. Die Längen L, L' werden auch als Lamellenlänge beziehungsweise projizierte Lamellenlänge bezeichnet.

Zusätzlich zu den linearen Prägeleisten 14, 15, das heißt Lamellen, sind in der Aktivfläche 3 in den Ausführungsformen nach den Figuren 1 und 2 auch Prägepunkte 16, 17 in Form von ausgehend von der Basisebene E erhabenen Punkten 16 und vertieften Punkten 17 ausgebildet. Zusammenfassend werden die linearen Prägeleisten 14, 15 und Prägepunkte 16, 17 auch als Prägeelemente bezeichnet.

In allen Figuren sind die dem erhabenen Prägebereich 8 zuzurechnenden Prägeelemente 14, 16 mit durchgezogenen Linien und die vertieften Prägeelemente 15, 17 mit gestrichelten Linien kenntlich gemacht. Am Anfang und Ende jeder Zeile, die durch gleichsinnig schräg gestellte lineare Prägeleisten 14, 15 gebildet ist, befindet sich in den Fällen der Figur 1 und 2 ein Prägepunkt 16, 17.

Einschließlich dieser optionalen Prägepunkte 16, 17 sind in jeder Zeile erhabene Prägeelemente 14, 16 und vertiefte Prägeelemente 15, 17 alternierend angeordnet. In prinzipiell gleicher Weise wechseln sich in den Spalten, die durch die linearen Prägeleisten 14, 15 gebildet sind und sich in Längsrichtung der Elektrodenplatte 1 erstrecken, stets eine erhabene lineare Prägeleiste 14 und eine vertiefte lineare Prägeleiste 15 ab, so dass in allen Fällen insgesamt eine Anordnung der Prägeleisten 14, 15 in einem Fischgrätmuster gegeben ist. Dabei ist vorzugsweise eine Anzahl an Sub-Clustern 11 von mindestens 2, insbesondere von mehr als 5, vorhanden

Im Unterschied zum Ausführungsbeispiel nach Fig. 1 befindet sich im Ausführungsbeispiel nach Fig. 2 an den beiden Längsseiten des Aktivfeldes 3 jeweils eine Reihe an erhabenen Prägepunkten 16. Diese Reihen werden auch als Rand-Cluster 13 der Prägestruktur 6 bezeichnet. Abweichend von der in Fig. 2 skizzierten Ausgestaltung könnte auch ein erstes Rand-Cluster 13 aus - ausgehend von der Basisebene E - abwechselnd erhabenen Prägepunkten 16 und vertieften Prägepunkten 17 gebildet sein. In jedem Fall befinden sich die Prägepunkte 16, 17, aus welchen die Rand-Cluster 13, welche jeweils entweder komplett dem erhabenen Prägebereich 8 oder komplett dem vertieften Prägebereich 9 zuzurechnen sind, aufgebaut sind, linienförmig aufgereiht neben denjenigen Prägepunkten 16, 17, die in der bereits beschriebenen Weise den Beginn und das Ende einer jeden Zeile an linearen Prägeleisten 14, 15 markieren.

Wie aus den Schnittdarstellungen A-A und B-B (vergleiche Figur 6) in den Figuren 4 und 5, welche sich auf alle übrigen Figuren beziehen, hervorgeht, unterscheidet sich die mit h₁ bezeichnete Prägetiefe des erhabenen Prägebereichs 8, das heißt die Höhe der Prägeelemente 14, 16, deutlich, nämlich um mehr als die mit s bezeichnete Blechstärke der Elektrodenplatte 1, von der mit h₂ bezeichneten Prägetiefe des vertieften Prägebereichs 9. Die erste Seite 7 der Elektrodenplatte 1 liegt in den vorliegenden Fällen in der x-y-Ebene. Die Prägeelemente 14, 15, 16, 17 erstrecken sich in die z-Richtung. Die mit 18 bezeichneten Flanken an den beiden Enden einer jeden Prägeleiste 15, 16 sind um einen Winkel β von 45° ± 15° schräg zur x-y-Ebene gestellt.

In Fig. 5, welche einen Schnitt B-B quer zur Erstreckung der Prägeleiste 15, 16 zeigt (vergleiche Figur 6), ist die Strukturbreite im erhabenen Prägebereich 8 mit B₁ und die Strukturbreite im vertieften Prägebereich 9 mit B₂ angegeben. Ferner ist in Fig. 5 ein Winkel γ eingezeichnet, wobei die Schrägstellung der Flanken 18 an den Längsseiten der Prägeleiste 15, 16 in diesem Fall der Differenz aus 180° und dem Winkel γ entspricht und ebenso wie der Winkel β im Bereich von 30° bis 60° liegt.

Sowohl in Fig. 4 als auch in Fig. 5 ist eine trapezförmige Profilierung der linearen Prägeleisten 14, 15 erkennbar. Plateaus der linearen Prägeleisten 14, 15, welche in zur ersten Seite 7 parallelen, von dieser um h₁ beziehungsweise h₂ beabstandeten Ebenen liegen, sind in Fig. 5 mit 19 bezeichnet. Abweichend von den idealisierten Darstellungen nach den Figuren 4 und 5 können die Übergänge zwischen den Plateaus 19 und den Flanken 18 ebenso wie die Übergänge zwischen den Flanken 18 und der ersten Seite 7 abgerundet ausgeführt sein. Sämtliche Prägeelemente 14, 15, 16, 17 werden durch umformende Verfahren hergestellt. Das Aufbringen von Beschichtungen auf die Aktivfläche 3 ist vor und/oder nach der Umformung möglich.

Was die Profilierung der linearen Prägeleisten 14, 15 betrifft, sind keine Unterschiede zwischen der Ausgestaltung nach den Figuren 4 und 5 und den Ausführungsbeispielen nach den Figuren 7 bis 10 gegeben.

In der Ausführungsform nach den Figuren 7 und 9 sind die Rand-Cluster 13 durch V-förmige Prägeelemente 20, 21 gegeben. Hierbei erscheint das Prägeelement 20 als typographisches Symbol "spitze Klammer auf" und das Prägeelement 20 als typographisches Symbol "spitze Klammer zu" am Anfang und Ende einer jeden Zeile an schräg gestellten linearen Prägeleisten 14, 15. Die Durchflussrichtung DR entspricht in Fig. 9, ebenso wie in Fig. 6, der x-Richtung. Wie aus Fig. 7 hervorgeht, befinden sich in den Seitenbereichen des Aktivfeldes 3, direkt neben den V-förmigen Prägeelementen 20, 21, im Vergleich zu den Prägeleisten 14, 15 verkürzte vertiefte beziehungsweise erhabene Prägeleisten 22, 23. Die Länge dieser verkürzten Prägeleisten 22, 23 beträgt mehr als die Hälfte der vollen Länge L der übrigen Prägeleisten 14, 15.

Zusätzlich zu den modifizierten Seitenbereichen der Prägestruktur 6 sind im Ausführungsbeispiel nach Fig. 8 und 10 auch Modifikationen im Einlaufbereich sowie im Auslaufbereich des Aktivfeldes 3 gegeben. Im Unterschied zu den Figuren 1 und 2 sowie zu Figur 7 zeigt die Figur 8 die willkürlich als "Rückseite" bezeichnete Seite der Elektrodenplatte 1. In Figur 10 ist, ebenso wie in den Figuren 6 und 9, die "Vorderseite" der Elektrodenplatte 1 in symbolisierter Weise dargestellt. Wie aus Fig. 8 hervorgeht, ist im Einlaufbereich des Aktivfeldes 3 jeweils zwischen zwei erhabenen linearen Prägeleisten 14 eine stark verkürzte vertiefte lineare Prägeleiste 24 angeordnet. Die Länge der verkürzten linearen Prägeleisten 24 beträgt weniger als die Hälfte der ansonsten einheitlichen Länge L der linearen Prägeleisten 14, 15. Damit ist Raum am Rand der Prägestruktur 6 gewonnen, in welchem ein flächiger Kontakt zwischen einem nicht dargestellten Bauteil und der ersten Seite 7 der Elektrodenplatte 1 herstellbar ist, wobei ein Überlapp zwischen den ungekürzten linearen Prägeleisten 14 und dem genannten Bauteil gegeben ist. Entsprechendes gilt für den Auslaufbereich des Elektrolyten, welcher sich, bezogen auf die Anordnung nach Fig. 1, am rechten Rand des dargestellten Ausschnitts aus der Elektrodenplatte 1 befindet. Im Fall von Fig. 8 und 10 sind damit alle vier Randbereiche der insgesamt rechteckigen Prägestruktur 6 im Vergleich zum zentralen, ausschließlich aus den linearen Prägeleisten 14 15 gebildeten Bereich der Prägestruktur 6 modifiziert.

### Bezugszeichenliste

- 1: Elektrodenplatte
- 2: Rahmenbereich
- 3: Aktivfeld
- 4: Öffnung (groß) im Rahmenbereich
- 5: Öffnung (klein) im Rahmenbereich
- 6: Prägestruktur
- 7: Erste Seite des Metallblechs
- 8: erhabener Prägebereich (ausgehend von der Basisebene)
- 9: vertiefter Prägebereich (ausgehend von der Basisebene)
- 10: Elektrolysesystem
- 11: Sub-Cluster
- 12: Freiraum zwischen zwei Sub-Clustern
- 13: Rand-Cluster
- 14: erhabene lineare Prägeleiste (ausgehend von der Basisebene)
- 15: vertiefte lineare Prägeleiste (ausgehend von der Basisebene)
- 16: erhabener Prägepunkt (ausgehend von der Basisebene)
- 17: vertiefter Prägepunkt (ausgehend von der Basisebene)
- 18: Flanke eines Prägeelementes
- 19: Plateau eines Prägeelementes
- 20: V-förmiges Prägeelement
- 21: V-förmiges Prägeelement
- 22: verkürzte vertiefte Prägeleiste im Seitenbereich
- 23: verkürzte erhabene Prägeleiste im Seitenbereich
- 24: stark verkürzte Prägeleiste im Ein- oder Auslaufbereich

- α, β, γ: Winkel
- A': Abstand zwischen Sub-Clustern
- B₁: Strukturbreite im erhabenen Prägebereich
- B₂: Strukturbreite im vertieften Prägebereich
- DR: Durchflussrichtung
- h₁: Höhe des erhabenen Prägebereichs
- h₂: Höhe des vertieften Prägebereichs
- L: Lamellenlänge
- L': Lamellenlänge (projiziert) in Durchflussrichtung
- s: Blechstärke
- E: Basisebene

## Patentansprüche

1. Elektrodenplatte (1) für ein Elektrolysesystem (10) aus Metallblech, mit einem ein Aktivfeld (3) umgebenden Rahmenbereich (2), welcher ebenso wie das Aktivfeld (3) eine rechteckige Grundform aufweist und wobei der Rahmenbereich (2) in einer Basisebene (E) des unverformten Metallblechs ausgebildet ist, wobei das Aktivfeld (3) eine Prägestruktur (6) in Form einzelner, ausgehend von der Basisebene (E) erhabener und vertiefter Prägeelemente (14, 15, 16, 17) einschließlich einer Vielzahl an linearen Prägeleisten (14, 15) aufweist, die in einer Zeilen- und Spaltenanordnung derart positioniert sind, dass sowohl in Zeilen- als auch in Spaltenrichtung jeweils alternierend erhabene lineare Prägeleisten (14) und vertiefte lineare Prägeleisten (15) ausgebildet sind, wobei sämtliche lineare Prägeleisten (14, 15) einer Zeile in gleicher Weise gegenüber den Längsseiten des Aktivfeldes (3) und einer dazu parallelen Durchflussrichtung (DR) schräg gestellt sind und die linearen Prägeleisten (14, 15) der nächsten Zeile die gegensinnige, betragsmäßig gleiche Schrägstellung aufweisen.

2. Elektrodenplatte (1) nach Anspruch 1, **dadurch gekennzeichnet, dass** durch jeweils zwei Zeilen an linearen Prägeleisten (14, 15) ein Sub-Cluster (11) der Prägestruktur (6) gebildet ist, wobei insgesamt mindestens vier derartige Sub-Cluster (11) hintereinandergeschaltet sind und in jeder Zeile mindestens drei erhabene lineare Prägeleisten (14) und mindestens drei vertiefte lineare Prägeleisten (15) angeordnet sind.

3. Elektrodenplatte (1) nach Anspruch 2, **dadurch gekennzeichnet, dass** der Abstand (A') zwischen zwei Sub-Clustern (11) mindestens einem Zwanzigstel und höchstens einem Zehntel der in Längsrichtung zu messenden projizierten Länge (L') der in einer Zeile angeordneten linearen Prägeleisten (14, 15) entspricht.

4. Elektrodenplatte (1) nach einem der Ansprüche 1 bis 3, **dadurch gekennzeichnet, dass** in der ersten und in der letzten Zeile der Prägestruktur (6) die erhabenen linearen Prägeleisten (14) die volle, auch bei den linearen Prägeleisten (14, 15) der übrigen Zeilen gegebene Länge (L) aufweisen und sich mit verkürzten linearen Prägeleisten (24) abwechseln, wobei die Verkürzung dieser linearen Prägeleisten (24) im Ein- und Auslaufbereich des Aktivfeldes (3) zum Rand der Prägestruktur (6) hin gegeben ist.

5. Elektrodenplatte (1) nach einem der Ansprüche 1 bis 4, **dadurch gekennzeichnet, dass** sich die Höhe (h₁) der erhabenen linearen Prägleisten (14) von der Höhe (h₂) der vertieften linearen Prägeleisten (15) ausgehend von der Basisebene (E) um mehr als die Blechstärke (s) der Elektrodenplatte (1) unterscheidet.

6. Elektrodenplatte (1) nach einem der Ansprüche 1 bis 5, **dadurch gekennzeichnet, dass** die linearen Prägeleisten (14, 15) um einen Winkel (α) von 45° ± 15° gegenüber der Durchflussrichtung (DR) schräg gestellt und sowohl in Längsrichtung als auch in Querrichtung der linearen Prägeleisten (14, 15) trapezförmig konturiert sind, wobei Flanken (18) der linearen Prägleisten (14, 15) um einen Winkel (β, 180°-γ) von 45° ± 15° gegenüber einer ersten Seite (7) der Elektrodenplatte (1) schräg gestellt sind.

7. Elektrodenplatte (1) nach einem der Ansprüche 1 bis 6, **gekennzeichnet durch** zwei, die Anordnung sämtlicher linearer Prägeleisten (14, 15) in Spaltenrichtung flankierende, an den Rahmenbereich (2) grenzende Reihen an Prägeelementen (16, 17, 20, 21) mit einheitlicher Prägerichtung.

8. Elektrodenplatte (1) nach Anspruch 7, **dadurch gekennzeichnet, dass** die an den Rahmenbereich (2) grenzenden Prägeelemente (16, 17) als Prägepunkte ausgebildet sind.

9. Elektrodenplatte (1) nach Anspruch 7, **dadurch gekennzeichnet, dass** die an den Rahmenbereich (2) grenzenden Prägeelemente (20, 21) jeweils eine V-Form beschreiben, wobei jede Zeile an schräg gestellten linearen Prägeleisten (14, 15) durch zwei V-förmige Prägeelemente (20, 21) in der Art eines Zeichens "spitze Klammer auf" und eines Zeichens "spitze Klammer zu" eingeschlossen ist.

10. Verfahren zur Herstellung einer Elektrodenplatte (1) aus einem Metallblech nach einem der Ansprüche 1 bis 9, wobei durch Umformung eine Vielzahl einzelner Prägeelemente (14, 15, 16, 17) erzeugt wird, welche zu beiden Seiten der Elektrodenplatte (1) hin unterschiedlich weit über die Basisebene (E) herausragen und zusammen auf jeder Seite der Elektrodenplatte (1) ein Fischgrätmuster aus linearen Prägeleisten (14, 15) beschreiben.

## Claims

1. An electrode plate (1) for an electrolysis system (10) made of sheet metal, having a frame region (2) which surrounds an active field (3) and which, like the active field (3), has a rectangular basic shape, and wherein the frame region (2) is formed in a base plane (E) of the undeformed sheet metal, wherein the active field (3) has an embossing structure (6) in the form of individual embossing elements (14, 15, 16, 17) which are raised and recessed with respect to the base plane (E), including a plurality of linear embossing strips (14, 15) which are positioned in a row and column arrangement such that raised linear embossing strips (14) and recessed linear embossing strips (15) are formed in an alternating manner in each case in both the row and column directions, wherein all of the linear embossing strips (14, 15) of a row are inclined in the same way with respect to the longitudinal sides of the active field (3) and a flow direction (DR) parallel thereto, and the linear embossing strips (14, 15) of the next row assume the opposite inclined position of equal absolute value.

2. The electrode plate (1) according to claim 1, **characterized in that** a subcluster (11) of the embossing structure (6) is formed by two rows of linear embossing strips (14, 15) in each case, wherein a total of at least four such subclusters (11) are connected in series and at least three raised linear embossing strips (14) and at least three recessed linear embossing strips (15) are arranged in each row.

3. The electrode plate (1) according to claim 2, **characterized in that** the distance (A') between two subclusters (11) corresponds to at least one twentieth and at most one tenth of the projected length (L') to be measured in the longitudinal direction of the linear embossing strips (14, 15) arranged in a row.

4. The electrode plate (1) according to any one of claims 1 to 3, **characterized in that** in the first and in the last row of the embossing structure (6) the raised linear embossing strips (14) have the full length (L) which is also provided for the linear embossing strips (14, 15) of the remaining rows and alternate with shortened linear embossing strips (24), wherein the shortening of these linear embossing strips (24) is provided in the inlet and outlet region of the active field (3) towards the edge of the embossing structure (6).

5. The electrode plate (1) according to any one of claims 1 to 4, **characterized in that** the height (h₁) of the raised linear embossing strips (14) differs from the height (h₂) of the recessed linear embossing strips (15) with respect to the base plane (E) by more than the sheet thickness (-es) of the electrode plate (1).

6. The electrode plate (1) according to any one of claims 1 to 5, **characterized in that** the linear embossing strips (14, 15) are inclined by an angle (α) of 45° ± 15° with respect to the flow direction (DR) and are contoured in a trapezoidal shape both in the longitudinal direction and in the transverse direction of the linear embossing strips (14, 15), wherein flanks (18) of the linear embossing strips (14, 15) are inclined by an angle (β; 180°-y) of 45° ± 15° with respect to a first side (7) of the electrode plate (1).

7. The electrode plate (1) according to any one of claims 1 to 6, **characterized by** two rows of embossing elements (16, 17, 20, 21) flanking the arrangement of all linear embossing strips (14, 15) in the column direction and adjoining the frame region (2) and having a uniform embossing direction.

8. The electrode plate (1) according to claim 7, **characterized in that** the embossing elements (16, 17) adjoining the frame region (2) are designed as embossing points.

9. The electrode plate (1) according to claim 7, **characterized in that** the embossing elements (20, 21) adjoining the frame region (2) each describe a V-shape, wherein each row of inclined linear embossing strips (14, 15) is enclosed by two V-shaped embossing elements (20, 21) in the manner of a "left angle bracket" sign and a "right angle bracket" sign.

10. A method for producing an electrode plate (1) from sheet metal according to any one of claims 1 to 9, wherein a plurality of individual embossing elements (14, 15, 16, 17) is produced by forming, which embossing elements project to different extents beyond the base plane (E) on both sides of the electrode plate (1) and together describe a herringbone pattern of linear embossing strips (14, 15) on each side of the electrode plate (1).

## Revendications

1. Plaque d'électrode (1) d'un système d'électrolyse (10) en tôle, comportant une zone de cadre (2) entourant un champ actif (3) qui, comme le champ actif (3), présente une forme de base rectangulaire et dans laquelle la zone de cadre (2) est réalisée dans un plan de base (E) de la tôle métallique non déformée, dans laquelle le champ actif (3) présente une structure de gaufrage (6) sous la forme d'éléments de gaufrage individuels (14, 15, 16, 17) en relief et en creux à partir du plan de base (E), englobant une pluralité de bandes de gaufrage linéaires (14, 15) qui sont positionnées selon un agencement en rangées et en colonnes de telle sorte que des bandes de gaufrage linéaires en relief (14) et des bandes de gaufrage linéaires en creux (15) sont réalisées en alternance à la fois dans la direction des rangées et des colonnes, dans laquelle l'ensemble des bandes de gaufrage linéaires (14, 15) d'une rangée sont placées de la même manière par rapport aux côtés longitudinaux du champ actif (3) et inclinées par rapport à une direction d'écoulement parallèle à celui-ci (DR) et les bandes de gaufrage linéaires (14, 15) de la rangée suivante présentent le placement incliné de sens contraire et de même valeur.

2. Plaque d'électrode (1) selon la revendication 1, **caractérisée en ce qu'**un sous-groupe (11) de la structure de gaufrage (6) est formé respectivement de deux rangées de bandes de gaufrage linéaires (14, 15), dans laquelle au total au moins quatre de tels sous-groupes (11) sont reliés les un derrière les autres et au moins trois bandes de gaufrage linéaires en relief (14) et au moins trois bandes de gaufrage linéaires en creux (15) sont agencées dans chaque rangée.

3. Plaque d'électrode (1) selon la revendication 2, **caractérisée en ce que** la distance (A') entre deux sous-groupes (11) correspond à au moins un vingtième et à au plus un dixième de la longueur projetée (L') à mesurer dans la direction longitudinale des bandes de gaufrage linéaires (14, 15) agencées dans une rangée.

4. Plaque d'électrode (1) selon l'une des revendications 1 à 3, **caractérisée en ce que** dans la première et la dernière rangée de la structure de gaufrage (6), les bandes de gaufrage linéaires en relief (14) présentent la longueur (L) totale également donnée pour les bandes de gaufrage linéaires (14, 15) des autres rangées et alternent avec des bandes de gaufrage linéaires raccourcies (24), dans laquelle le raccourcissement de ces bandes de gaufrage linéaires (24) est donné dans la zone d'entrée et de sortie du champ actif (3) vers le bord de la structure de gaufrage (6).

5. Plaque d'électrode (1) selon l'une des revendications 1 à 4, **caractérisée en ce que** la hauteur (h₁) des bandes de gaufrage linéaires en relief (14) diffère de la hauteur (h₂) des bandes de gaufrage linéaires en creux (15) à partir du plan de base (E) de plus que l'épaisseur de tôle (s) de la plaque d'électrode (1).

6. Plaque d'électrode (1) selon l'une des revendications 1 à 5, **caractérisée en ce que** les bandes de gaufrage linéaires (14, 15) sont placées inclinées d'un angle (α) de 45 ° ± 15 ° par rapport à la direction d'écoulement (DR) et présentent un contour trapézoïdal aussi bien dans la direction longitudinale que dans la direction transversale des bandes de gaufrage linéaires (14, 15), dans laquelle les flancs (18) des bandes de gaufrage linéaires (14, 15) sont placés inclinés d'un angle (β ; 180 °-y) de 45 ° ± 15 ° par rapport à un premier côté (7) de la plaque d'électrode (1).

7. Plaque d'électrode (1) selon l'une des revendications 1 à 6, **caractérisée par** deux rangées d'éléments de gaufrage (16, 17, 20, 21) avec une direction de gaufrage uniforme encadrant l'agencement de l'ensemble des bandes de gaufrage linéaires (14, 15) dans la direction de la colonne et délimitant la zone de cadre (2).

8. Plaque d'électrode (1) selon la revendication 7, **caractérisée en ce que** les éléments de gaufrage (16, 17) délimitant la zone de cadre (2) sont réalisés comme des points de gaufrage.

9. Plaque d'électrode (1) selon la revendication 7, **caractérisée en ce que** les éléments de gaufrage (20, 21) délimitant la zone de cadre (2) décrivent respectivement une forme de V, dans laquelle chaque rangée de bandes de gaufrage linéaires (14, 15) placées de manière inclinée est entourée par deux éléments de gaufrage (20, 21) en forme de V à la manière d'un signe « chevron ouvert » et d'un signe « chevron fermé ».

10. Procédé de fabrication d'une plaque d'électrode (1) à partir d'une tôle selon l'une des revendications 1 à 9, dans lequel une pluralité d'éléments de gaufrage individuels (14, 15, 16, 17) sont produits par formage, qui font saillie à des degrés différents au-delà du plan de base (E) des deux côtés de la plaque d'électrode (1) et décrivent ensemble un motif à chevrons de bandes de gaufrage linéaires (14, 15) de chaque côté de la plaque d'électrode (1).
